# EUROPÄISCHE PATENTSCHRIFT

(11) **EP 1 410 471 B1**
(45) Veröffentlichungstag und Bekanntmachung des Hinweises auf die Patenterteilung: **18.05.2005**
(21) Anmeldenummer: 00947915.5
(22) Anmeldetag: 03.07.2000
(51) Int. Cl.: H01R 43/16

(54) **VORRICHTUNG ZUR HERSTELLUNG VON ELEKTRISCHEN KONTAKTTEILEN**
DEVICE FOR PRODUCING ELECTRICAL CONTACT PARTS
DISPOSITIF DE FABRICATION DE PARTIES DE CONTACT ELECTRIQUES

(43) Veröffentlichungstag der Anmeldung: 21.04.2004
(73) Patentinhaber: Leopold Kostal GmbH & Co. KG, 58507 Lüdenscheid (DE)
(72) Erfinder: BECKER, Wolfgang, D-51709 Marienheide (DE)
(74) Vertreter: Haverkamp, Jens
(86) Internationale Anmeldenummer: PCT/EP2000/006196
(87) Internationale Veröffentlichungsnummer: WO 2002/005390

(56) Entgegenhaltungen:
- WO-A-98/47205
- US-A- 4 648 184
- US-A- 5 796 065

## Beschreibung

Die Erfindung betrifft eine Vorrichtung zum Herstellen von in einem Band als Einheit zusammengefaßten einzelnen elektrischen Kontaktteilen aus Metall für elektrische Steckverbinder mit einer Bearbeitungsmaschine zum ein- oder mehrstufigen Bearbeiten eines Halbzeuges zum Erstellen der elektrischen Kontaktteile und mit einer der Bearbeitungsmaschine in Bandlaufrichtung nachgeschalteten Verpackungseinrichtung mit einem auswechselbaren Lager- und Transportmodul zum Aufnehmen einer bestimmten Länge der durch die einzelnen zusammenhängenden Kontaktteile gebildeten Bandware. Ferner betrifft die Erfindung einen Spulenkörper bewickelt mit einer Bandware bestehend aus einer Vielzahl von in einem Band als Einheit zusammengefaßten einzelnen elektrischen Kontaktteilen aus Metall für elektrische Steckverbinder sowie ein einzelnes elektrisches Kontaktteil für einen elektrischen Steckverbinder jeweils hergestellt mit einer solchen Vorrichtung.

Elektrische Kontakteile aus Metall zur Verwendung bei elektrischen Steckverbindern, beispielsweise zum Ausrüsten eines Kabelbaumes für ein Kraftfahrzeug werden als Bandware hergestellt. Eine solche vorbekannte Vorrichtung zum Herstellen eines solchen Bandes bzw. Bandabschnittes bestehend aus einer Vielzahl von einzelnen elektrischen Kontaktteilen, die miteinander verbunden die Bandware darstellen, umfaßt eine Bearbeitungsmaschine, in die eingangsseitig ein von einer Spule oder Haspel abgewickelter Blechstreifen eingebracht wird. In der Bearbeitungsmaschine erfolgt in einem vorgegebenen Takt durch Stanz-, Biege- und/oder Schweißprozesse in mehreren Schritten die Erstellung der einzelnen Kontaktteile, die am Ausgang der Bearbeitungsmaschine noch miteinander verbunden sind. In Bandlaufrichtung ist der Bearbeitungsmaschine eine Verpackungseinrichtung mit einem auswechselbaren Lager- und Transportmodul nachgeschaltet. Bei dem Lager- und Transportmodul kann es sich beispielsweise um einen Spulenkörper handeln, auf dem eine bestimmte Länge der Bandware aufgewickelt wird. Dabei kann vorgesehen sein, dass zum Verhindern eines Verhakens der elektrischen Kontaktteile in den aneinandergrenzenden Lagen diese durch eine bei der Bewicklung des Spulenkörpers gleichfalls zugeführte Zwischenlage voneinander getrennt sind.

Nach der Bewicklung eines solchen Spulenkörpers mit der vorgesehenen Bandlänge kann dieser von der Verpackungseinrichtung gelöst und ins Lager gebracht werden. Zuvor erhält der Spulenkörper üblicherweise eine Kennzeichnung, der beispielsweise die Art und/oder die Größe der einzelnen auf dem Spulenkörper befindliche Kontaktteile entnehmbar ist.

Im Rahmen der Bearbeitung des Blechstreifens zum Erstellen der einzelnen Kontaktteile in der Bearbeitungsmaschine erfolgt in aller Regel im Wege eines Prägevorgangs auch eine Kennzeichnung der einzelnen Kontaktteile mit einem Herstellerkennzeichen.

Die Bearbeitungsgeschwindigkeit der eingesetzten Bearbeitungsmaschinen beim Herstellen derartiger elektrischer Kontaktteile ist so hoch, dass die Verpackungseinrichtung üblicherweise mehrere, nebeneinander angeordnete Spulenhalter aufweist, damit bei einem Auswechseln eines bewickelten Spulenkörpers gegen einen leeren bereits der nächste Spulenkörper bewickelt werden kann. Die hohe Bearbeitungsgeschwindigkeit und die dementsprechend rasche Bewicklung eines einzelnen Spulenkörpers führt jedoch mitunter zu Verwechslungen bei der manuellen Kennzeichnung der einzelnen Spulenkörper. Dies ist insbesondere dann unerwünscht, wenn in einer solchen Kennzeichnung auch eine Chargennummer enthalten ist, da dann eine Zuordnung des hergestellten Kontaktteiles zu einer bestimmten Charge verfälscht ist.

In zunehmendem Maße ist auch bei derartig hergestellten elektrischen Kontaktteilen eine Rückverfolgung der beispielsweise in einem Kabelbaum eines Kraftfahrzeugs eingesetzten elektrischen Kontaktteile gewünscht.

Die Rückverfolgung eines solchen Kontaktteils zum Hersteller kann letztendlich über ein eingeprägtes Firmenkennzeichen erfolgen. Das Einprägen eines Firmenlogos in ein solches Kontaktteil ist in WO 98/47205 A beschrieben. Bei dem in diesem Dokument beschrieben Verfahren wird das Firmenkennzeichen durch Verwendung eines Prägestempels in die Kontaktteile eingebracht. Ein Aufschluss kann aus dieser Kennzeichnung jedoch nicht dahingehend erfolgen, dass festgestellt werden könnte, innerhalb welcher Charge oder innerhalb welches Bearbeitungsintervalles ein solches elektrisches Kontaktteil hergestellt worden ist. Erwünscht ist eine solche Angabe insbesondere auch aus Produkthaftungsgründen, wobei es für den Hersteller derartiger elektrischer Kontakteile ebenfalls wünschenswert wäre, festzustellen, an wen der Bandabschnitt mit einem solchen elektrischen Kontaktteil geliefert worden ist, da ein von einem solchen Kontaktteil ausgehender Fehler nicht nur in der Herstellung des elektrischen Kontaktteiles, sondern auch in seiner Weiterverarbeitung durch den Abnehmer des Spulenkörpers begründet sein kann.

Grundsätzlich bestünde die Möglichkeit, mit dem Prägen des Firmenlogos in ein solches elektrisches Kontaktteil ebenfalls eine Chargennummer mit einzuprägen. Dies hat jedoch zum Nachteil, dass die Prägestempel in der Bearbeitungsmaschine mit jedem Spulenkörperwechsel ebenfalls ausgewechselt werden müssten. Das Auswechseln der Prägestempel in der Bearbeitungsmaschine nimmt jedoch üblicherweise mehrere Stunden in Anspruch, so dass eine Spulenkörper gebundene Kennzeichnung auf diese Weise wirtschaftlich nicht vertretbar ist. Darüber hinaus würde es sich als schwierig erweisen, eine Prägung sehr kleiner Kontaktteile mit der notwendigen Auflösung vornehmen zu können.

Aus US 4 648 184 A ist eine Beschriftungsmaschine zum Beschriften von Teilen mit einer kleinen Oberfläche bekannt. Mit dieser Beschriftungsmaschine ist es möglich, auf Bauteile in einer akkuraten und sauberen Art und Weise eine Beschriftung aufzubringen, aus der sich die einem Benutzer mitzuteilende Information, beispielsweise hinsichtlich einer Funktion des Bauteils enthalten ist. Die auf ein solches Bauteil aufgebrachte Beschrfitung wird nicht vom Hersteller des Bauteils aufgebracht, sondern nachträglich durch einen Benutzer. Folglich beinhaltet die durch diese Beschriftungsmaschine aufgebrachte Beschriftung keinerlei Informationen hinsichtlich der Herstellung des Bauteiles, wie etwa seiner Chargennummer. Hinweise, die zur Lösung der zuvor aufgeworfenen Problemstellung beitragen könnten, sind diesem Dokument jedoch nicht zu entnehmen. Als Beschriftungsgerät dient ein Schreibgerät oder ein Drucker.

Ausgehend von diesem diskutierten Stand der Technik liegt der Erfindung daher die Aufgabe zugrunde, eine eingangs genannte gattungsgemäße Vorrichtung dergestalt weiterzubilden, dass mit dieser ohne Beeinträchtigung der Bearbeitungsgeschwindigkeit eine Kennzeichnung der einzelnen elektrischen Kontaktteile in der jeweils gewünschten Form möglich ist.

Diese Aufgabe wird erfindungsgemäß dadurch gelöst, dass in Bandlaufrichtung zwischen dem Ausgang der Bearbeitungsmaschine und der nachgeschalteten Verpackungseinrichtung ein Beschriftungsgerät zum Kennzeichnen von jedem einzelnen Kontaktteil einer einem Lager- und Transportmodul zugeordneten Länge eines Bandes mit einer diesen Bandabschnitt kennzeichnenden und sich von der Kennzeichnung anderer Bandabschnitte auf weiteren Lager- und Transportmodulen unterscheidenden Identifikation, wobei das Beschriftungsgerät ausgelegt ist, um die einzelnen Kontaktteile nach Art einer Prägung durch Einbringen der Identifikation in die Oberfläche der einzelnen Kontaktteile zu kennzeichnen.

Zur Kennzeichnung der einzelnen elektrischen Kontaktteile eines bestimmten Bandabschnittes ist vorgesehen, daß in Bandlaufrichtung der Bearbeitungsgmaschine nachgeschaltet und der Verpackungseinrichtung vorgeschaltet ein Beschriftungsgerät angeordnet ist. Dieses Beschriftungsgerät ist ausgelegt, um jedes einzelne Kontaktteil mit einer Identifikation zu versehen, wobei vorgesehen sein kann, daß innerhalb eines Bandabschnittes alle Kontakteile dieselbe Identifikation oder auch eine unterschiedliche Identifikation aufweisen können. Die Identifikation eines jeden Kontaktteiles unterscheidet sich von derjenigen anderer Bandabschnitte. Um zu gewährleisten, daß die durch das Beschriftungsgerät aufgebrachte Beschriftung auch im Laufe weiterer Bearbeitungsprozesse erkennbar bleibt, ist das Beschriftungsgerät ausgelegt, um die einzelnen Kontaktteile nach Art einer Prägung zu kennzeichnen, beispielsweise durch einen Ein- oder Abbrennprozeß. Es ist zweckmäßig, als Beschriftungsgerät einen Beschriftungslaser einzusetzen, da mit einem solchen Beschriftungsgerät nicht nur ein Materialabtrag zum Einbringen der Identifikation möglich ist, sondern da ein solches Beschriftungsgerät auch mit einer hohen Geschwindigkeit die Identifikation auf jedes einzelne Kontaktteil aufbringen kann. Mit einer solchen Vorrichtung können somit als Bandware hergestellte einzelne elektrische Kontakteile, die zu einem späteren Zeitpunkt bei ihrer Verwendung vereinzelt werden, ohne Beeinträchtigung der Bearbeitungsgeschwindigkeit beim Herstellen dieser Teile in einer solchen Art und Weise gekennzeichnet werden, daß sogar eine individuelle Kennzeichnung eines einzelnen elektrischen Kontaktteiles vorgenommen werden kann. Grundsätzlich wird es jedoch als ausreichend angesehen, wenn die auf einem Lager- und Transportmodul, beispielsweise einem Spulenkörper befindlichen Kontaktteile alle dieselbe Kennzeichnung tragen. Entsprechend archiviert ist herstellerseitig diese Kennzeichnung, so daß auch zu einem späteren Zeitpunkt festgestellt werden kann, aus welcher Charge und unter welchen Herstellungsbedingungen ein solches Kontaktteil hergestellt worden ist.

Um eine eindeutige Zuordnung zwischen den auf einem Spulenkörper befindlichen Kontaktteilen und eine unverwechselbare Kennzeichnung des Spulenkörpers selbst zu realisieren, ist in einer Weiterbildung vorgesehen, daß der Verpackungseinrichtung eine Einrichtung zum Zuführen einer Zwischenlage beim Aufwickeln des Bandabschnittes auf den Spulenkörper zugeordnet ist und daß diese Einrichtung zum Zuführen der Zwischenlage ein Beschriftungsgerät zum Kennzeichnen der Zwischenlage mit derselben Information umfaßt, mit der die einzelnen Kontaktteile des auf diesem Spulenkörper aufgewickelten Bandabschnittes gekennzeichnet sind. Dabei ist vorgesehen, daß die Zwischenlage auch die äußerste Lage der Bandware abdeckt und die Kennzeichnung der Zwischenlage zumindest auch auf der Außenseite dieses Abschnittes der Zwischenlage angebracht ist. Durch die zwangsweise Zuführung der gekennzeichneten Zwischenlage erfolgt eine Bandmaterial abhängige Kennzeichnung des Spulenkörpers. Eine fehlerhafte Kennzeichnung der auf einem Spulenkörper befindlichen Ware ist daher mangels Zwischenschaltung manueller Tätigkeiten vermieden. Insbesondere bei einem Einsatz von Mehrwegspulenkörpern kann ohne die Gefahr einer Verwechslung festgestellt werden, welche Kontaktteile auf welchem Spulenkörper an welchen Abnehmer geliefert worden sind.

Nachfolgend wird die Erfindung anhand eines Ausführungsbeispieles unter Bezugnahme auf die beigefügten Figuren beschrieben. Es zeigen:
- **Fig. 1:**: Eine schematisierte Darstellung einer Vorrichtung zum Herstellen von in einem Band als Einheit zusammengefaßten Kontaktteilen aus Metall,
- **Fig. 2:**: eine Draufsicht auf einen Bandabschnitt mit mehreren elektrischen Kontaktteilen hergestellt mit der Vorrichtung der Figur 1 und
- **Fig. 3:**: eine vergrößerte Draufsicht auf ein Kontaktteil des in Figur 2 gezeigten Bandabschnittes.

Eine Vorrichtung 1 zum Herstellen von in einem Band 2 als Einheit zusammengefaßten einzelnen elektrischen Kontaktteilen aus Metall umfaßt eine Bearbeitungsmaschine 3, in die eingangsseitig ein auf einer Spule 4 aufgewickelter Blechstreifen 5 als Halbzeug eingeführt ist. Die Bearbeitungsmaschine 3 ist ausgelegt, um in einem vorgegebenen Takt durch Stanz-, Biege- und/oder Schweißvorgänge aus dem Blechstreifen 5 einzelne elektrische Kontaktteile K zusammenhängend in einem Band 2 herzustellen. Derartige elektrische Kontaktteile sind in einem Ausschnitt des Bandes 2 in Figur 2 dargestellt und darin mit dem Bezugszeichen K gekennzeichnet. Bei diesen Kontaktteilen handelt es sich um solche, die einen vorderen Gehäuseabschnitt 6 aufweisen, in den eine Kontaktlamelle eingesetzt ist. Ein elektrisches Kontaktteil K ist somit als Buchsenteil ausgebildet. Der hintere Bereich eines solchen Kontaktteiles K umfaßt, wie in Figur 3 gezeigt, einen Crimpabschnitt 7, der im Querschnitt U-förmig ausgebildet ist und dessen beide Seitenteile 8, 8' nach oben abragend angeordnet sind. Der Crimpabschnitt 7 dient zum Einlegen eines elektrischen Leiters, der in dem Abschnitt 7 durch Zusammenfalten der Seitenteile 8, 8' verquetscht gehalten werden kann. Die einzelnen Kontaktteile K sind jeweils über einen Steg S an einem die einzelnen Kontaktteile K miteinander verbindenden Band B verbunden. Vor einer Verwendung der einzelnen Kontaktteile K werden diese von dem Band B gelöst.

In Bandlaufrichtung der Bearbeitungsmaschine 3 nachgeschaltet ist ein Beschriftungslaser 9, durch den das Band 2 bestehend aus dem Band B und den daran befestigten Kontaktteilen K geführt ist. Der Beschriftungslaser 9 dient zum Kennzeichnen der einzelnen Kontaktteile K mit einer Identifikationsnummer I. Der Beschriftungslaser 9 vermag die gewünschte Kennzeichnung in einer solchen Geschwindigkeit in die Oberfläche der einzelnen Kontaktteile K einzubringen, daß durch den Vorgang des Beschriftens die Taktzeit der Bearbeitungsmaschine 3 nicht gedrosselt zu werden braucht. Dem Beschriftungslaser 9 nachgeschaltet ist eine Verpackungseinrichtung 10, die im wesentlichen einen Spulenkörper 11 umfaßt, auf dem das Band 2 aufgewickelt wird. Der Verpackungseinrichtung 10 ist ferner eine Einrichtung 12 zum Zuführen einer Zwischenlage 13 aus Papier auf den Spulenkörper 11 beim Bewickeln desselben mit dem Band 2 zugeordnet. Die Zwischenlage 13 dient zum Verhindern eines Verhakens der einzelnen Kontaktteile K von aneinander grenzenden Lagen. Die Einrichtung 12 zum Zuführen der Zwischenlage 13 umfaßt ferner einen Drucker, mit dem die Zwischenlage 13 außenseitig mit einer Identifikation bedruckt wird. Angeschlossen ist der Beschriftungslaser 9 und die Einrichtung 12 zum Zuführen einer Zwischenlage 13 an ein gemeinsames Steuergerät 14, etwa einen Fertigungsleitstand.

Bei dem in den Figuren gezeigten Ausführungsbeispiel ist vorgesehen, daß sämtliche Kontaktteile K eines solchen Bandabschnittes, der auf einem Spulenkörper 11 befindlich ist, dieselbe Kennzeichnung erhalten. Bei diesem Ausführungsbeispiel erhält gleichfalls die Zwischenlage 13 zur Kennzeichnung des Spulenkörpers 11 dieselbe Information, die beispielsweise als Zahl oder auch als Barcode aufgedruckt sein kann. Bei der Bewicklung des Spulenkörpers 11 wird so lange die Zwischenlage 13 zugeführt, daß auch die Außenseite und somit die Umfangsfläche des bewickelten Bandes 2 von der Zwischenlage 13 bedeckt ist und auf diese Weise nicht nur ein Transportschutz für die Kontaktteile K gebildet ist, sondern insbesondere auch die Möglichkeit besteht, beispielsweise mit einem Lesegerät die auf dieser Seite befindliche Kennzeichnung der auf dem Spulenkörper 11 befindlichen Ware lesen zu können. Eine derartige Ausgestaltung ist vor allem dann vorteilhaft, wenn es sich bei dem Spulenkörper 11 um einen Mehrwegspulenkörper handelt, so daß dann bezüglich der Bezeichnung der auf dem Spulenkörper 11 befindlichen Ware keine Verwechslungen oder fälschliche Zuordnungen früherer Kennzeichnungen möglich sind.

Als Identifikation I der einzelnen Kontaktteile K ist bei diesem Ausführungsbeispiel eine Ziffernfolge vorgesehen. Entsprechend erhalten die einzelnen Kontaktteile der nachfolgenden, auf weiteren Spulenkörpern aufzuwickelnden Bandabschnitte eine andere Identifikation. Da die Identifikation der einzelnen Kontaktteile K auch außenseitig auf der Zwischenlage 13 ablesbar ist, kann diese Identifikation bei einer Ausgabe des bewickelten Spulenkörpers 11 an einen Abnehmer der Lieferung zugeordnet werden, so daß später eine direkte Zuordnung zwischen einem Kontaktteil K und demjenigen Abnehmer hergestellt werden kann, an den der Spulenkörper 11 mit dieser Charge geliefert worden ist.

Die erfindungsgemäße Vorrichtung eignet sich nicht nur zum Herstellen solcher elektrischen Kontaktteile wie sie in den Figuren dargestellt sind, sondern auch von elektrischen Kontaktteilen jeglicher Art, solange diese bandartig als Einheit zusammengefaßt sind und daher auch gegurtet sein können.

### Zusammenstellung der Bezugszeichen

- 1: Vorrichtung
- 2: Band
- 3: Bearbeitungsmaschine
- 4: Spule
- 5: Blechstreifen
- 6: Gehäuseabschnitt
- 7: Crimpabschnitt
- 8, 8': Seitenteil
- 9: Beschriftungslaser
- 10: Verpackungseinrichtung
- 11: Spulenkörper
- 12: Einrichtung
- 13: Zwischenlage
- 14: Steuergerät

- B: Band
- I: Identifikation
- K: elektrisches Kontaktteil
- S: Steg

## Patentansprüche

1. Vorrichtung zum Herstellen von in einem Band (2) als Einheit zusammengefassten einzelnen elektrischen Kontaktteilen (K) aus Metall für elektrische Steckverbinder mit einer Bearbeitungsmaschine (3) zum ein- oder mehrstufigen Bearbeiten eines Halbzeuges (5) zum Erstellen der elektrischen Kontaktteile (K) und mit einer der Bearbeitungsmaschine (3) in Bandlaufrichtung nachgeschalteten Verpackungseinrichtung (10) mit einem auswechselbaren Lager- und Transportmodul (11) zum Aufnehmen einer bestimmten Länge der durch die einzelnen zusammenhängenden Kontaktteile (K) gebildeten Bandware (2), wobei in Bandlaufrichtung zwischen dem Ausgang der Bearbeitungsmaschine (3) und der nachgeschalteten Verpackungseinrichtung (10) ein Beschriftungsgerät (9) zum Kennzeichnen von jedem einzelnen Kontaktteil (K) einer einem Lager- und Transportmodul (11) zugeordneten Länge eines Bandes (2) mit einer diesen Bandabschnitt kennzeichnenden und sich von der Kennzeichnung anderer Bandabschnitte auf weiteren Lager- und Transportmodulen unterscheidenden Identifikation (I), wobei das Beschriftungsgerät (9) ausgelegt ist, um die einzelnen Kontaktteile (K) nach Art einer Prägung durch Einbringen der Identifikation (I) in die Oberfläche der einzelnen Kontaktteile (K) zu kennzeichnen.

2. Vorrichtung nach Anspruch 1, **dadurch gekennzeichnet, dass** das Lager- und Transportmodul ein Spulenkörper (11) ist.

3. Vorrichtung nach Anspruch 2, **dadurch gekennzeichnet**, die Verpackungseinrichtung (10) eine Einrichtung (12) zum Zuführen einer Zwischenlage (13) beim Aufwickeln des Bandabschnittes auf den Spulenkörper (11) umfasst und dieser Einrichtung (12) ein Beschriftungsgerät zum Kennzeichnen der Zwischenlage (13) enthaltend dieselbe Information, mit der die einzelnen Kontaktteile (K) des auf diesem Spulenkörper (11) aufgewickelten Bandabschnittes **gekennzeichnet** sind, zugeordnet ist.

4. Vorrichtung nach einem der Ansprüche 1 bis 3, **dadurch gekennzeichnet, dass** das Beschriftungsgerät (9) zum Kennzeichnen der Kontaktteile (K) ein Beschriftungslaser (9) ist.

5. Vorrichtung nach Anspruch 3 oder 4, **dadurch gekennzeichnet, dass** die Zwischenlage (13) eine solche aus Papier ist und das Beschriftungsgerät ein Drucker ist.

6. Vorrichtung nach einem der Ansprüche 3 bis 5, **dadurch gekennzeichnet, dass** das Beschriftungsgerät (9) zum Kennzeichnen der einzelnen Kontaktteile (K) und das Beschriftungsgerät zum Kennzeichnen der Zwischenlage (13) gemeinsam an ein Steuergerät (14) angeschlossen sind.

7. Spulenkörper bewickelt mit einer Bandware bestehend aus einer Vielzahl von in einem Band (2) als Einheit zusammengefassten einzelnen elektrischen Kontaktteilen (K) aus Metall für elektrische Steckverbinder hergestellt mit einer Vorrichtung nach einem der Ansprüche 1 bis 6, wobei jedes einzelne Kontaktteil (K) zur Identifizierung des auf dem Spulenkörper (11) befindlichen Bandabschnittes eine in seine Oberfläche eingebrachte Identifikation (I) nach Art einer Prägung trägt und dass zwischen den einzelnen durch die Bewicklung des Spulenkörpers (11) gebildeten Bandlagen eine mit einer die Information der Identifikation der einzelnen Kontaktteile (K) wiedergebenden Kennzeichnung ausgestattete Zwischenlage (13) angeordnet ist, die gleichfalls die äußerste Lage der Bandware abdeckt und deren Kennzeichnung zumindest an der Außenseite des die oberste Bandlage abdeckenden Abschnittes angeordnet ist.

8. Elektrisches Kontaktteil für einen elektrischen Steckverbinder hergestellt mit einer Vorrichtung nach einem der Ansprüche 1 bis 6, **dadurch gekennzeichnet, dass** dieses eine in seine Oberfläche eingebracht Identifikation (I) nach Art einer Prägung trägt, aus der sich eine Zuordnung zu seiner Herstellungszeit ableiten lässt.

9. Kontaktteil nach Anspruch 8, **dadurch gekennzeichnet, dass** sich die Kennzeichnung (I) auf der Oberseite des sich steckerseitig an einen Crimpabschnitt (7) zum Anschließen eines elektrischen Leiters befindlichen Abschnittes des Kontaktteils (K) befindet.

## Claims

1. Apparatus for producing individual metal electrical contact parts (K), joined together as a unit in a strip (2), for electrical plug-in connectors, the apparatus comprising:
a processing machine (3) for the single-stage or multiple-stage processing of a semi-finished product (5) to produce the electrical contact parts (K), and
a packaging device (10) which is positioned downstream of the processing machine (3) in the direction of travel of the strip and
which has an exchangeable storage and transport module (11) for receiving a certain length of the strip (2) formed by the individual joined contact parts (K),
wherein there is between the exit from the processing machine (3) and the downstream packaging device (10) a labelling device (9) for identifying each individual contact part (K) of a length of a strip (2) associated with a storage and transport module (11) with an identification (I) which identifies this strip section and differs from the identification of other strip sections on other storage and transport modules, the labelling device (9) being designed to identify the individual contact parts (K) by introducing the identification (I) into the surface of the individual contact parts (K) as a kind of stamping.

2. Apparatus according to claim 1, **characterised in that** the storage and transport module is a spool (11).

3. Apparatus according to claim 2, **characterised in that** the packaging device (10) includes a device (12) for supplying an intermediate layer (13) as the strip section is wound onto the reel (11) and there is associated with this device (12) a labelling device for identifying the intermediate layer (13) containing the same information as identifies the individual contact parts (K) of the strip section wound onto this reel (11).

4. Apparatus according to one of claims 1 to 3, **characterised in that** the labelling device (9) for identifying the contact parts (K) is a labelling laser (9).

5. Apparatus according to claim 3 or 4, **characterised in that** the intermediate layer (13) is a paper one and the labelling device is a printer.

6. Apparatus according to one of claims 3 to 5, **characterised in that** the labelling device (9) for identifying the individual contact parts (K) and the labelling device for identifying the intermediate layer (13) are connected to a common control device (14).

7. Reel wound with a strip comprising a large number of individual metal electrical contact parts (K), joined together as a unit in a strip (2), for electrical plug-in connectors, the strip being produced by means of an apparatus according to one of claims 1 to 6, wherein each individual contact part bears an identification (I) introduced into its surface as a type of stamping, to identify the strip section located on the reel (11), and between the individual strip layers formed by the winding of the reel (11) is arranged an intermediate layer (13) provided with an identification reproducing the information of the identification of the individual contact parts (K), which intermediate layer also covers the outermost layer of the strip and its identification is arranged at least on the outside of the section covering the uppermost strip layer.

8. Electrical contact part for an electrical plug-in connector produced by means of an apparatus according to one of claims 1 to 6, **characterised in that** this contact part bears an identification (I) introduced into its surface as a kind of stamping from which its time of manufacture can be traced.

9. Contact part according to claim 8, **characterised in that** the identification (I) is located on the upper side of the section of the contact part (K) on the plug side of a crimp section (7) for connecting an electrical conductor.

## Revendications

1. Dispositif de fabrication de plusieurs pièces de contact (K) électriques en métal réunies en tant qu'unité dans une bande (2), destinées à des connecteurs électriques, à l'aide d'une machine d'usinage (3), en une ou plusieurs étapes, d'un produit semi-fini (5), afin de fabriquer des pièces de contact électriques (K) et comprenant, à l'aval de la machine d'usinage (3), dans le sens d'avance de la bande, un équipement de conditionnement (10) avec un module (11) interchangeable d'entreposage et de transport destiné à recevoir une certaine longueur de matériel en bande (2) formé par les pièces de contact (K) unitaires accrochées les unes aux autres, sachant qu'il est prévu, dans le sens d'avance de la bande, entre la sortie de la machine d'usinage (3) et l'équipement de conditionnement (10) à l'aval, un appareil d'inscription (9) destiné à marquer chaque pièce de contact (K) unitaire dans la longueur d'une bande (2) affectée à un module (11) d'entreposage et de transport, au moyen d'une identification (I) caractérisant ce tronçon de bande et se différenciant du marquage d'autres tronçons de bande sur d'autres modules d'entreposage et de transport, l'appareil d'inscription (9) étant conformé pour marquer chaque pièce de contact (K) unitaire à la manière d'un estampage, en apposant l'identification (I) sur la surface des pièces de contact (K) unitaires.

2. Dispositif selon la revendication 1 **caractérisé en ce que** le module d'entreposage et de transport est un corps de bobine (11).

3. Dispositif selon la revendication 2 **caractérisé en ce que** l'équipement de conditionnement (10) comprend un équipement (12) d'alimentation d'une couche intermédiaire (13) lors de l'enroulement du tronçon de bande sur un corps de bobine (11) et qu'à cet équipement (12) est affecté un appareil d'inscription destiné à munir la couche intermédiaire (13) de la même information que celle utilisée pour le marquage des pièces de contact (K) unitaires du tronçon de bande enroulé sur le même corps de bobine (11).

4. Dispositif selon l'une des revendications 1 à 3 **caractérisé en ce que** l'appareil d'inscription (9) pour marquer les pièces de contact (K) est un laser d'inscription (9).

5. Dispositif selon la revendication 3 ou 4 **caractérisé en ce que** la couche intermédiaire (13) est une couche en papier et que l'appareil d'inscription est une imprimante.

6. Dispositif selon l'une des revendications 3 à 5 **caractérisé en ce que** l'appareil d'inscription (9) pour marquer les pièces de contact (K) unitaires et l'appareil d'inscription de la couche intermédiaire (13) sont raccordés à un appareil de commande (14) commun.

7. Corps de bobine sur lequel est enroulé un matériel en bande constitué d'une multitude de pièces de contact (K) unitaires électriques en métal, réunies en tant qu'unité dans une bande (2), destinées à des connecteurs électriques fabriqués avec un dispositif selon les revendications 1 à 6, sachant que chaque pièce de contact (K) unitaire supporte une identification (I) apposée à sa surface à la manière d'un estampage afin d'identifier le tronçon de bande se trouvant sur le corps de bobine (11) et qu'une couche intermédiaire (13), munie d'un marquage reproduisant l'information de l'identification des pièces de contact (K) unitaires, est placée entre les couches de bandes formées lors de l'enroulement du corps de bobine (11), laquelle couche intermédiaire (13) recouvre en même temps la couche périphérique du matériel en bande et dont le marquage est placé au moins sur la face extérieure du tronçon recouvrant la couche de bande supérieure.

8. Pièce de contact électrique pour un connecteur électrique fabriquée à l'aide d'un dispositif selon l'une des revendications 1 à 6 **caractérisée en ce que** celle-ci porte une identification (I) apposée à la manière d'un estampage sur sa surface, laquelle permet de déduire la période de fabrication.

9. Pièce de contact électrique selon la revendication 8 **caractérisée en ce que** le marquage (I) se trouve sur la face supérieure du tronçon de la pièce de contact (K) situé du côté de la prise sur un tronçon crimp (7) destiné à raccorder un conducteur électrique.
